# EUROPÄISCHE PATENTSCHRIFT

(11) **EP 2 443 015 B1**
(45) Veröffentlichungstag und Bekanntmachung des Hinweises auf die Patenterteilung: **17.04.2013**
(21) Anmeldenummer: 10722107.9
(22) Anmeldetag: 03.06.2010
(51) Int. Cl.: B61L 3/12

(54) **VERFAHREN ZUM ÜBERTRAGEN VON DATEN VON EINEM PROGRAMMIERGERÄT AN EINE BALISE EINES ZUGBEEINFLUSSUNGSSYSTEMS, PROGRAMMIERGERÄT SOWIE BALISE**
METHOD FOR TRANSFERRING DATA FROM A PROGRAMMING DEVICE TO A TRANSPONDER OF A TRAIN CONTROL SYSTEM, PROGRAMMING DEVICE, AND TRANSPONDER
PROCÉDÉ PERMETTANT LA TRANSMISSION DE DONNÉES À UNE BALISE D'UN SYSTÈME DE CONTRÔLE DES TRAINS PAR UN APPAREIL DE PROGRAMMATION, APPAREIL DE PROGRAMMATION ET BALISE

(30) Priorität: 18.06.2009 DE 102009029857
(43) Veröffentlichungstag der Anmeldung: 25.04.2012
(73) Patentinhaber: Siemens Aktiengesellschaft, 80333 München (DE)
(72) Erfinder: LIEBIG, Andreas, 38302 Wolfenbüttel (DE); SEIFRIED, Uwe, 38226 Salzgitter (DE)
(86) Internationale Anmeldenummer: PCT/EP2010/057766
(87) Internationale Veröffentlichungsnummer: WO 2010/145948

(56) Entgegenhaltungen:
- EP-A1- 0 793 191
- EP-A1- 2 000 386
- WO-A1-2008/092921
- FELTZ A ET AL: "ETCS-LEVEL-1-PROJEKTIERUNG IN LUXEMBURG", SIGNAL + DRAHT, TELZLAFF VERLAG GMBH. DARMSTADT, DE, Bd. 96, Nr. 11, 1. November 2004 (2004-11-01), Seiten 16-23, XP001205534, ISSN: 0037-4997
- LUNDBERG P: "EUROBALISE TRANSMISSION SYSTEM, A TECHNICAL OVERVIEW", IRSE NEWS, INSTITUTION OF RAILWAY SIGNAL ENGINEERS, GB, 9. Oktober 2002 (2002-10-09), Seiten 1-06, XP001246783,

## Beschreibung

Die Erfindung betrifft ein Verfahren zum Übertragen von Daten von einem Programmiergerät an eine Balise eines Zugbeeinflussungssystems.

Im spurgebundenen Verkehr, d.h. beispielsweise bei Eisen- oder Straßenbahnen, werden Balisen für verschiedenste Anwendungen, wie etwa die Signalisierung, die Zugsicherung und die Zugsteuerung, verwendet. So werden beispielsweise im Rahmen des Europäischen Zugsicherungs- beziehungsweise Zugbeeinflussungssystem "European Train Control System (ETCS)" Balisen in Form so genannter Eurobalisen verwendet. Generell handelt es sich bei Balisen um punktuelle Datenübertragungseinrichtungen im Gleis, die beim Überfahren durch einen Zug beziehungsweise ein Fahrzeug Daten übertragen. Eine entsprechende Balise ist beispielsweise in Form der "Eurobalise S21" der Siemens AG bekannt. Diese Balise kann als so genannte Transparentdaten-Balise die für die Zugbeeinflussung erforderlichen Daten, wie etwa Signalbegriffe und daraus resultierende Anweisungen zur Geschwindigkeitssteuerung von einer am Gleis befindlichen elektronischen Einheit, die auch als "Lineside Electronic Unit (LEU)" bezeichnet wird, an ein fahrzeugseitiges Abfragegerät übertragen. Darüber hinaus kann die "Eurobalise S21" auch als so genannte Festdaten-Balise verwendet werden, die beim Überfahren Angaben zur Streckentopographie sowie einen Ortscode auf das Fahrzeug überträgt. Im Gegensatz zu Transparentdaten-Balisen sind die an das Fahrzeug übertragenen Daten in solchen Balisen vollständig fest abgespeichert.

Generell besteht die Notwendigkeit, etwa im Rahmen der Montage beziehungsweise Inbetriebnahme eines Zugbeeinflussungssystems, Daten an die Balisen zu übertragen, d.h. eine Programmierung beziehungsweise Umprogrammierung der Balisen vorzunehmen. Bei den Daten kann es sich hierbei beispielsweise um ein für die jeweilige Balise projektiertes, d.h. für diese Balise spezifisches, Datentelegramm handeln. Üblicherweise werden die betreffenden Daten beziehungsweise Datentelegramme nach Installation der Balise an beziehungsweise auf der Strecke mit Hilfe eines mobilen Programmiergerätes an die Balise übertragen. Dabei erfolgt das Übertragen der Daten zwischen dem Programmiergerät und der Balise vorzugsweise kabel- beziehungsweise kontaktlos, d.h. über eine Luftschnittstelle.

Aus dem Anhang A des Dokumentes "Form Fit Function Specification Interface "A", Eurobalise Transmission Sub-System; Ref: ERTMS-EUROSIG/WP3.1.2.3/ABB007; Issue: 5.0.0, 1998-05-20" ist ein Verfahren zum Übertragen von Daten von einem Programmiergerät an eine Balise eines Zugbeeinflussungssystems bekannt, wobei insgesamt drei Übertragungskanäle verwendet werden. Dies umfasst einerseits einen Übertragungskanal in Form des so genannten "27 MHz Tele-Powering Signals", das von einem an der Spitze eines Zuges oder einer Zugkomposition fahrenden Fahrzeug, d.h. einer Lokomotive oder einem Steuerwagen, permanent abgestrahlt wird, um bei Überfahrt einer Balise die Aussendung von Daten beziehungsweise Datentelegrammen zu triggern. Zugleich wird dieses Signal entsprechend seiner Bezeichnung auch dafür genutzt, um eine Balise während der Annäherungsphase mit einer für die Aussendung der Daten ausreichenden Menge an elektrischer Leistung, die auf der Balise induktiv aus dem Tele-Powering Signal gewonnen wird, zu versorgen. Auch im Falle der Programmierung der Balise durch ein Programmiergerät dient das im Frequenzbereich um 27 MHz übertragene Tele-Powering Signal zur Energieversorgung der Balise.

Neben einem weiteren Übertragungskanal unter Verwendung eines im Frequenzbereich um 4,2 MHz übertragenen Signals, welches zur Signalübertragung von der Balise an das Programmiergerät dient, wird bei dem bekannten Verfahren ein zusätzlicher Übertragungskanal in Form eines 9 MHz Signals verwendet. Über diesen Übertragungskanal wird seitens des Programmiergerätes ein Hilfssignal an die Balise übermittelt. Anhand des Hilfssignals erkennt die Balise, dass eine Programmierung erfolgen soll und versetzt sich beziehungsweise schaltet sich in einen Programmiermodus. Das 9 MHz Signal wird ebenso wie die beiden zuvor genannten Signale mittels induktiver Kopplung von dem Programmiergerät an die Balise übertragen.

Das 9 MHz Hilfssignal zum Einschalten des Programmiermodus der Balise wird bei dem bekannten Verfahren während der Programmierung kontinuierlich über eine zusätzliche Antenne in Form einer Acht vom Programmiergerät an die Balise übertragen. Durch die 8-förmige Ausbildung der verwendeten Antenne werden Störfelder vorteilhafterweise weitestgehend unterdrückt. Ein Nachteil der verwendeten Antennenform besteht jedoch darin, dass die Kopplung zwischen den zur Übertragung des Hilfssignals verwendeten Antennen stark von dem Abstand der beiden Antennen abhängig ist. Während eine Übertragung des Hilfssignals bei einem unmittelbaren Aufliegen des Programmiergerätes auf der Balise in der Regel problemlos möglich ist, treten in der Praxis in dem Fall Probleme auf, dass eine Vergrößerung des Abstands zwischen dem Programmiergerät und der Balise über den üblichen Wert hinaus erforderlich ist. Dies kann beispielsweise den Fall betreffen, dass zur Einhaltung der zulässigen Betriebstemperaturen in Ländern mit starker Sonneneinstrahlung auf den Balisen ein Sonnenschutz montiert ist. Ein solcher Sonnenschutz kann beispielsweise durch ein zweites Balisengehäuse gebildet werden, welches das normale Gehäuse der Balise in einem Abstand von einigen Zentimetern umgibt. Hierbei kann die Situation entstehen, dass die Balise bei unveränderter Leistung des Hilfssignals aufgrund des zu großen Abstandes zwischen den entsprechenden Antennen nicht mehr mittels des Hilfssignals in den Programmiermodus versetzbar ist, obwohl eine Übertragung des 27 MHz Signals sowie des 4,2 MHz Signals nach wie vor ohne Probleme möglich ist.

Der vorliegenden Erfindung liegt die Aufgabe zugrunde, ein Verfahren zum Übertragen von Daten von einem Programmiergerät an eine Balise eines Zugbeeinflussungssystems anzugeben, welches gleichzeitig besonders leistungsfähig ist, hohen Sicherheitsanforderungen genügt sowie vergleichsweise kostengünstig realisierbar ist.

Diese Aufgabe wird erfindungsgemäß gelöst durch ein Verfahren zum Übertragen von Daten von einem Programmiergerät an eine Balise eines Zugbeeinflussungssystems, wobei die Balise mittels eines von dem Programmiergerät über einen Übertragungskanal an die Balise übertragenen Aktivierungs-Signals in Form eines im Falle eines Zugbeeinflussungssystems anderer Art das Aussenden eines Datentelegramms durch eine Balise des Zugbeeinflussungssystems anderer Art auslösenden Signals aktiviert wird, die aktivierte Balise mittels eines von dem Programmiergerät über den Übertragungskanal an die Balise übertragenen Programmier-Signals in einen Programmiermodus versetzt wird und die Daten mittels eines Daten-Signals von dem Programmiergerät über den Übertragungskanal an die Balise übertragen werden.

Das erfindungsgemäße Verfahren ist vorteilhaft, da es ermöglicht, die Daten ohne Verwendung eines zusätzlichen Übertragungskanals für ein Hilfssignal von dem Programmiergerät in die Balise zu übertragen. Dies bietet einerseits den Vorteil, dass die zuvor genannten Nachteile hinsichtlich der Abstandsabhängigkeit bei der Übertragung eines solchen Hilfssignals vermieden werden, wodurch das Verfahren flexibler einsetzbar ist. Darüber hinaus werden Kosten und Aufwand für die Bereitstellung der Antennen für ein solches Hilfssignal sowohl seitens des Programmiergeräts als auch seitens der Balisen vermieden.

Um trotz des Wegfalls eines entsprechenden Hilfssignals ein Umschalten der Balise aus einem Normalmodus in den Programmiermodus zu ermöglichen, wird die Balise erfindungsgemäß mittels eines von dem Programmiergerät über den Übertragungskanal an die Balise übertragenen Aktivierungs-Signals aktiviert. Hierbei ist zu beachten, dass zum Versetzen der Balise in den Programmiermodus üblicherweise eine ausreichende Versorgung der Balise mit mittels "Tele-Powering" übertragener elektrischer Energie beziehungsweise Leistung erforderlich ist. Darüber hinaus ist sicherzustellen, dass der vorrangige Normalbetriebsmodus der Balise durch das Vorhandensein der Hilfsschaltungen für die Programmierung keinesfalls gestört wird.

Ausreichend Energie ist, in der Balise für eine Programmierung und für die notwendigen Hilfsschaltungen in der Regel nur dann vorhanden, wenn die Balise durch ein Programmiergerät mittels eines Tele-Powering Signals aktiviert wird. Hierbei stellt sich jedoch das Problem, dass die Balise zunächst noch keine Kenntnis darüber hat, ob sie durch ein Programmiergerät oder die Überfahrt einer Fahrzeugantenne aktiviert wird. Im letzteren Fall liegt die in der Balise basierend auf einem Tele-Powering Signal maximal verfügbare Leistung jedoch bei lediglich etwa 20 mW. In dem Fall, dass die Balise auf den Empfang des Aktivierungs-Signals hin ein Datentelegramm aussendet, wird hierfür nahezu die gesamte verfügbare Leistung benötigt. Dies bedeutet, dass ein Betrieb zusätzlicher Schaltungsteile, die für eine Auswertung eines Programmier-Signals sowie das Erkennen einer Programmieranforderung erforderlich sind, bei gleichzeitigem Aussenden eines Datentelegramms in der Regel nicht möglich ist.

Dieses Problem wird nun erfindungsgemäß jedoch dadurch gelöst, dass ein Aktivierungs-Signal in Form eines im Falle eines Zugbeeinflussungssystems anderer Art das Aussenden eines Datentelegramms durch eine Balise des Zugbeeinflussungssystems anderer Art auslösenden Signals verwendet wird. Auf ein solches Signal eines anderen Zugbeeinflussungssystems darf eine Balise üblicherweise nicht oder lediglich kurzzeitig mit einer Übertragung von Daten beziehungsweise eines Datentelegramms antworten. Um ein Erkennen eines entsprechenden Aktivierungs-Signals eines gegebenenfalls parallel betriebenen beziehungsweise grundsätzlich parallel betreibbaren Zugbeeinflussungssystems anderer Art zu ermöglichen, ist der Balise die entsprechende Signalform üblicherweise bekannt. Nachdem somit seitens der Balise erkannt worden ist, dass sie auf das empfangene Aktivierungs-Signal keine Daten aussenden darf, steht für das Erkennen beziehungsweise die Prüfung des Programmier-Signals vorteilhafterweise ein Betriebszustand zur Verfügung, in dem die Balise einerseits kein Up-Link-Signal, d.h. keine Daten beziehungsweise kein Datentelegramm, sendet, andererseits jedoch mittels des Aktivierungs-Signal mit ausreichender Energie versorgt wird. Aufgrund dessen, dass seitens der Balise keine Daten ausgesendet werden, steht die anderenfalls hierfür benötigte Energie nämlich der Balise nun vorteilhafterweise dafür zur Verfügung, von dem Programmiergerät über den Übertragungskanal ein Programmier-Signal zu empfangen, dieses Programmier-Signal auszuwerten und bei Erkennen der Programmieranforderung sich in den Programmiermodus zu versetzen beziehungsweise zu schalten. Daraufhin können nun die Daten mittels eines Daten-Signals von dem Programmiergerät über den Übertragungskanal an die Balise übertragen werden.

Zwar wäre es grundsätzlich auch denkbar, speziell für den Fall einer Programmieranforderung ein separates Aktivierungs-Signal zu spezifizieren, d.h. nicht ein solches Aktivierungs-Signal zu verwenden, das im Falle eines Zugbeeinflussungssystems anderer Art das Aussenden eines Datentelegramms durch eine Balise des betreffenden Zugbeeinflussungssystems anderer Art auslöst. Entscheidender Nachteil hierbei wäre jedoch, dass bei jeder Aktivierung der Balise, d.h. insbesondere auch bei einer Aktivierung im normalen Betrieb durch eine Fahrzeugantenne, eine zusätzliche Signalform auszuwerten und von bereits vorhandenen Signalformen zu unterscheiden wäre. So ist für den Fall, dass mehrere Zugbeeinflussungssysteme in einem Land beziehungsweise auf einer Strecke verwendet werden beziehungsweise eine solche Verwendung grundsätzlich zulässig ist, bereits jetzt sicherzustellen, dass durch eine Fahrzeugantenne eines Zugbeeinflussungssystems erster Art keine Datenübertragung von einer Balise eines Zugbeeinflussungssystems zweiter Art ausgelöst wird. Würde nun zusätzlich noch ein Aktivierungs-Signal in Form einer weiteren Signalform für das Erkennen einer Programmieranforderung verwendet werden, so könnte sich hierdurch das Risiko einer "falschen Entscheidung" in der Balise und somit eines Fehlers bei der Bestimmung des angeforderten Betriebszustandes beträchtlich erhöhen. Hierbei ist insbesondere auch zu berücksichtigen, dass die Auswertung des empfangenen Aktivierungs-Signals sehr schnell, d.h. beispielsweise innerhalb der ersten 20 bis 50 µs nach dem Balisenstart erfolgt. Darüber hinaus ist das zur Auswertung kommende Signal gerade zu Beginn der Überfahrt einer Fahrzeugantenne über einer Balise üblicherweise stark verschliffen, weshalb eine zuverlässige Unterscheidung unterschiedlicher Signalformen vergleichsweise schwierig und aufwändig ist. Das erfindungsgemäße Verfahren bietet somit weiterhin den Vorteil, dass es ermöglicht, die Entscheidung, ob eine Programmierung ansteht, erst nach der kritischen Entscheidung zu treffen, ob die Balise ein Datentelegramm senden muss oder nicht. Ein zusätzliches Sicherheitsrisiko im Rahmen des Betriebs des Zugbeeinflussungssystems wird somit vorteilhafterweise vermieden.

Gemäß einer besonders bevorzugen Weiterbildung ist das erfindungsgemäße Verfahren derart ausgeführt, dass bei einer Balise in Form einer Eurobalise des europäischen Zugbeeinflussungssystems ETCS (European Train Control System) die Balise mittels eines Aktivierungs-Signals in Form eines im Falle eines nationalen Zugbeeinflussungssystems das Aussenden eines Datentelegramms durch eine Balise des nationalen Zugbeeinflussungssystems auslösenden Signals aktiviert wird. Dies ist vorteilhaft, da auch nach der Einführung des europäischen Zugbeeinflussungssystems ETCS in vielen Fällen bestehende (ältere) Zugbeeinflussungssysteme weiterhin parallel verwendet werden beziehungsweise parallel verwendet werden dürfen. So wurde im Rahmen der ETCS-Spezifikation festgeschrieben, dass zur Gewährleistung des Bestandsschutzes der Bahninfrastrukturbetreiber bestimmte (nationale) Zugbeeinflussungssysteme auch in Zukunft neben ETCS weiter bestehen dürfen. Entsprechende Zugbeeinflussungssysteme werden im Rahmen der ETCS-Spezifikation auch als "Class B-Systeme" bezeichnet.

Konkret ist es aus dem Dokument "ERTMS/ETCS - Class 1, Interface "G" Specification, Ref: SUBSET-100; Issue: 1.0.1; Date: November 18, 2005" bekannt, dass das zur Aktivierung der Balise verwendete Tele-Powering Signal im Frequenzbereich von 27 MHz unterschiedliche Modulationen aufweisen kann. Neben dem für ETCS spezifizierten "Toggling Tele-Powering Signal", welches eine 50 KHz Amplitudenmodulation mit wechselnder Pulsweite aufweist und ein Aussenden des Datentelegramms der Balise auslöst, ist darüber hinaus das so genannte "Non-toggling Tele-Powering Signal" spezifiziert, das sich bei gleicher Trägerfrequenz und Widerholungsrate dadurch von dem "Toggling Tele-Powering Signal" unterscheidet, dass die Pulsweite der Amplitudenmodulation jeweils dieselbe Weite beziehungsweise Länge aufweist.

Das "Non-toggling (Tele-Powering) Signal" ist charakteristisch für eine in verschiedenen Zugbeeinflussungssystemen anderer Art, d.h. sich von ETCS unterscheidenden Systemen, zur Aktivierung der Balisen des betreffenden anderen Zugbeeinflussungssystems verwendete Modulation. In diesem Zusammenhang ist im Rahmen der ETCS-Spezifikation ausdrücklich definiert, dass eine Balise in Form einer Eurobalise im Falle eines Empfangs eines Tele-Powering-Signals mit einer solchen "Non-toggling" Modulation keine Daten aussenden soll beziehungsweise darf. Dies bedeutet, dass im Rahmen der ETCS-Spezifikation vorteilhafterweise bereits ein Signal in Form des "Non-toggling Signals" spezifiziert ist, welches vorteilhafterweise von dem Programmiergerät als Aktivierungs-Signal zum Aktivieren der Balise verwendet werden kann. Hierdurch ist einerseits gewährleistet, dass überhaupt eine Aktivierung der Balise erfolgt, wobei der Begriff "Aktivierung" in diesem Zusammenhang nicht das Aussenden eines Datentelegramms, sondern nur das Einschalten der betreffenden Schaltungskomponenten der Balise umfasst. Andererseits wird dadurch, dass die Balise das empfangene Aktivierungs-Signal als ein solches erkennt, auf das sie nicht mit der Übertragung von Daten beziehungsweise eines Datentelegramms antworten darf, sichergestellt, dass die Balise ausreichend elektrische Leistung zur Verfügung hat, um ein im Folgenden von dem Programmiergerät über den Übertragungskanal an die Balise übertragenes Programmier-Signal auszuwerten. Sobald die Balise die Programmieranforderung erkannt hat, kann sie sich in den Programmiermodus versetzen, indem sie die für eine Programmierung notwendigen weiteren Schaltungsteile zuschaltet. Dies ist möglich, da bei einer Aktivierung durch ein Programmiergerät der Balise eine größere elektrische Leistung als die üblicherweise von einer Fahrzeugantenne bereitgestellte Leistung von etwa 20 mW zur Verfügung steht. So kann die von einem Programmiergerät bereitgestellte elektrische Leistung beispielsweise mehr als 40 mW betragen, wodurch es ermöglicht wird, dass alle Schaltungsteile der Balise zugeschaltet werden können.

Gemäß einer weiteren besonders bevorzugten Ausführungsform ist das erfindungsgemäße Verfahren derart ausgestaltet, dass von der Balise auf das erfolgreiche Versetzen in den Programmiermodus hin ein Identifikations-Signal mit einer Balisenkennung an das Programmiergerät übermittelt wird und die zu übertragenden Daten von dem Programmiergerät anhand der empfangenen Balisenkennung ausgewählt werden. Dies ist vorteilhaft, da mittels der Balisenkennung dem Programmiergerät signalisiert werden kann, dass die Balise das Programmier-Signal erkannt und akzeptiert und sich in den Programmiermodus versetzt hat. Des Weiteren ermöglicht es die Auswertung der Balisenkennung dem Programmiergerät, die zu übertragenden Daten anhand der empfangenen Balisenkennung auszuwählen. Dabei kann die Balisenkennung in Abhängigkeit von den jeweiligen Anforderungen spezifisch für den Typ der jeweiligen Balise sein oder die jeweilige Balise individuell eindeutig identifizieren.

Vorzugsweise kann das erfindungsgemäße Verfahren auch derart ablaufen, dass die von der Balise mittels des Daten-Signals empfangenen Daten in einer Speicher-Einrichtung der Balise abgelegt werden und eine Rückübertragung der in der Speicher-Einrichtung abgelegten Daten mittels eines weiteren Daten-Signals an das Programmiergerät erfolgt. Dies ist vorteilhaft, da es die Rückübertragung der von der Balise empfangenen Daten ermöglicht, seitens des Programmiergerätes die korrekte Übertragung und Speicherung der Daten in der Balise zu überprüfen.

Grundsätzlich kann die Signalübertragung zwischen dem Programmiergerät und der Balise auf unterschiedliche Arten und Weisen erfolgen. Gemäß einer weiteren besonders bevorzugten Ausführungsform des erfindungsgemäßen Verfahrens werden die Signale zwischen dem Programmiergerät und der Balise mittels induktiver Kopplung kontaktlos übertragen. Dies bietet den Vorteil, dass ein Anschluss für ein Kabel seitens der Balise nicht erforderlich ist. Ein entsprechender Anschluss wäre insbesondere unter Berücksichtigung der rauen Umgebungsbedingungen im Gleis von Nachteil. Darüber hinaus handelt es sich bei der Übertragung der Signale mittels induktiver Kopplung vorteilhafterweise um die Art der Datenübertragung, die auch zwischen einer Fahrzeugantenne und der Balise praktiziert wird. Somit wird vorteilhafterweise der Aufwand für zusätzliche Schnittstellen seitens der Balise vermieden.

Grundsätzlich kann die im Rahmen des erfindungsgemäßen Verfahrens verwendete Balise über eine eigene elektrische Energieversorgung beziehungsweise einen Anschluss an eine entsprechende elektrische Energieversorgungseinheit verfügen. Gemäß einer weiteren besonders bevorzugten Ausführungsform des erfindungsgemäßen Verfahrens erzeugt die Balise die für ihren Betrieb erforderliche elektrische Leistung induktiv aus den von dem Programmiergerät empfangenen Signalen. Diese für sich bekannte und übliche Vorgehensweise ist vorteilhaft, da hierdurch eine separate Energieversorgung der Balise verbunden mit entsprechenden zusätzlichen Komponenten und/oder Verkabelungsaufwand im Gleis vermieden wird.

Die Erfindung betrifft darüber hinaus ein Programmiergerät zum Übertragen von Daten an eine Balise eines Zugbeeinflussungssystems.

Ein solches Programmiergerät ist aus der Firmenveröffentlichung "Eurobalise S21 für Train Guard - Für die Kommunikation zwischen Strecke und Fahrzeug, Bestell-Nr. A19100-V100-B875-V1" der Siemens AG bekannt.

Hinsichtlich des Programmiergerätes liegt der vorliegenden Erfindung die Aufgabe zugrunde, ein Programmiergerät anzugeben, das ein zugleich besonders leistungsfähiges, hohen Sicherheitsanforderungen genügendes sowie vergleichsweise kostengünstiges Verfahren zum Übertragen von Daten von dem Programmiergerät an eine Balise eines Zugbeeinflussungssystems unterstützt.

Diese Aufgabe wird erfindungsgemäß gelöst durch ein Programmiergerät zum Übertragen von Daten an eine Balise eines Zugbeeinflussungssystems, wobei das Programmiergerät ausgebildet ist zum Erzeugen eines Aktivierungs-Signals in Form eines im Falle eines Zugbeeinflussungssystems anderer Art das Aussenden eines Datentelegramms durch eine Balise des Zugbeeinflussungssystems anderer Art auslösenden Signals sowie zum Übertragen des Aktivierungs-Signals über einen Übertragungskanal an die Balise, zum Erzeugen eines Programmier-Signals sowie zum Übertragen des Programmier-Signals über den Übertragungskanal an die Balise zum Versetzen der aktivierten Balise in einen Programmiermodus und zum Erzeugen eines Daten-Signals aus den Daten sowie zum Übertragen der Daten mittels des Daten-Signals über den Übertragungskanal an die Balise.

Die Vorteile des erfindungsgemäßen Programmiergerätes entsprechen im Wesentlichen denjenigen des erfindungsgemäßen Verfahrens, so dass diesbezüglich auf die entsprechenden vorstehenden Ausführungen verwiesen wird.

Die Erfindung umfasst des Weiteren eine Balise für ein Zugbeeinflussungssystem.

Hinsichtlich der Balise liegt der vorliegenden Erfindung die Aufgabe zugrunde, eine Balise anzugeben, die ein zugleich besonders leistungsfähiges, hohen Sicherheitsanforderungen genügendes sowie vergleichsweise kostengünstiges Verfahren zum Übertragen von Daten von dem Programmiergerät an eine Balise eines Zugbeeinflussungssystems unterstützt.

Diese Aufgabe wird erfindungsgemäß gelöst durch eine Balise für ein Zugbeeinflussungssystem, wobei die Balise ausgebildet ist zum Empfangen eines Aktivierungs-Signals in Form eines im Falle eines Zugbeeinflussungssystems anderer Art das Aussenden eines Datentelegramms durch eine Balise des Zugbeeinflussungssystems anderer Art auslösenden Signals über einen Übertragungskanal von einem Programmiergerät, zum Empfangen eines Programmier-Signals über den Übertragungskanal von dem Programmiergerät sowie zum Versetzen der Balise in einen Programmiermodus auf den Empfang des Programmier-Signals hin und zum Empfangen der Daten mittels eines Daten-Signals über den Übertragungskanal von dem Programmiergerät.

Hinsichtlich der Vorteile der erfindungsgemäßen Balise wird ebenfalls auf die diesbezüglichen vorstehenden Ausführungen im Zusammenhang mit dem erfindungsgemäßen Verfahren verwiesen.

Die Erfindung umfasst des Weiteren eine Anordnung mit einem erfindungsgemäßen Programmiergerät sowie einer erfindungsgemäßen Balise.

Im Folgenden wird die Erfindung anhand eines Ausführungsbeispiels näher erläutert. Hierzu zeigt die
- Figur 1: in einer schematischen Darstellung die beim Ablauf eines Ausführungsbeispiels des erfindungsgemäßen Verfahrens von einem Programmiergerät über einen Übertragungskanal an eine Balise übertragenen Signale sowie
- Figur 2: in einer schematischen Darstellung die beim Ablauf des Ausführungsbeispiels des erfindungsgemäßen Verfahrens von der Balise über einen weiteren Übertragungskanal an das Programmiergerät übertragenen Signale.

Figur 1 zeigt in einer schematischen Darstellung die beim Ablauf eines Ausführungsbeispiels des erfindungsgemäßen Verfahrens von einem Programmiergerät über einen Übertragungskanal an eine Balise übertragen Signale. Dabei sind die über den Übertragungskanal K1 von dem Programmiergerät an die Balise übertragenen Signale S_{K1} als Funktion der Zeit t dargestellt.

Im Folgenden sei angenommen, dass es sich bei der Balise um eine Eurobalise des europäischen Zugbeeinflussungssystems ETCS (European Train Control System) handelt. Um nun eine Übertragung von Daten von dem Programmiergerät an die Balise vorzunehmen, d.h. etwa eine Programmierung beziehungsweise Umprogrammierung der Balise durchzuführen, wird von dem Programmiergerät über den Übertragungskanal in Form des 27 MHz-Übertragungskanals zunächst ein Aktivierungs-Signal AS an die Balise übertragen. Dabei beginnt die Übertragung des Aktivierungs-Signals AS zum Zeitpunkt t₀. Bei dem verwendeten Aktivierungs-Signal AS handelt es sich hierbei um das "Non-toggling Tele-Powering Signal" gemäß der ETCS-Spezifikation SUBSET-100, d.h. die Balise wird durch das Aktivierungs-Signal AS in Form des im Falle eines Zugbeeinflussungssystems anderer Art das Aussenden eines Datentelegramms durch eine Balise des Zugbeeinflussungssystems anderer Art auslösenden Signals aktiviert. Die genaue Trägerfrequenz des Aktivierungs-Signals AS beträgt somit 27,095 MHz beziehungsweise im Falle von Altsystemen 27,115 MHz, die Wiederholungsrate der Amplitudenmodulation in Form einer ASK (Amplitude Shift Keying)-Modulation beträgt 50 KHz und die Pulslückenweite 2,0 bis 3,5 µs.

In Weiteren sei darüber hinaus angenommen, dass die Balise die für ihren Betrieb erforderliche elektrische Leistung vollständig induktiv aus dem von dem Programmiergerät empfangenen Aktivierungs-Signal AS erzeugt beziehungsweise auskoppelt. Gleiches gilt jeweils auch in Bezug auf die im Folgenden von dem Programmiergerät über den Übertragungskanal an die Balise übertragenen Signale, d.h. die Versorgung der Balise mit elektrischer Leistung beziehungsweise mit elektrischer Energie erfolgt ausschließlich mittels Tele-Powering durch das Programmiergerät.

Nach erfolgter Aktivierung der Balise durch das "Non-toggling Tele-Powering Signal" wird die aktivierte Balise mittels eines ab dem Zeitpunkt t₁ von dem Programmiergerät über den Übertragungskanal an die Balise übertragenen Programmier-Signals PS in einen Programmiermodus versetzt. Dies geschieht derart, dass das Programmiergerät die Modulation des an die Balise übertragenen Signals ändert und somit mittels des Programmier-Signals PS einen "Programmierschlüssel" an die Balise übermittelt. Dieser Programmierschlüssel, bei dem es sich um ein spezifisches Bitmuster handelt, wird von der Balise ausgewertet. Nach Erkennen der Programmieranforderung schaltet sich die Balise in den Programmiermodus.

Der weitere Ablauf wird im Rahmen einer Zusammenschau der Figuren 1 und 2 erläutert. Figur 2 zeigt in einer schematischen Darstellung die beim Ablauf des Ausführungsbeispiels des erfindungsgemäßen Verfahrens von der Balise über einen weiteren Übertragungskanal K2 an das Programmiergerät übertragenen Signale S_{K2} als Funktion der Zeit t. Dabei entspricht die Art der Darstellung derjenigen der Figur 1, wobei die beiden Graphen darüber hinaus hinsichtlich der Zeit t denselben Bezugspunkt beziehungsweise Nullpunkt aufweisen.

Entsprechend der Darstellung in Figur 1 wird das Programmier-Signal PS, d.h. der Programmierschlüssel, von dem Programmiergerät so lange gesendet, bis die Balise gemäß der Darstellung in Figur 2 mit einem Identifikations-Signal IS, das über den weiteren Übertragungskanal K2 in Form des 4,2 beziehungsweise genauer 4,24 MHz-Rückkanals von der Balise an das Programmiergerät übertragen wird, antwortet. Das Identifikations-Signal IS wird von der Balise auf das erfolgreiche Versetzen in den Programmiermodus hin an das Programmiergerät übermittelt und enthält eine Balisenkennung. Nachdem das Identifikations-Signal IS von der Balise beginnend mit einem Zeitpunkt t₂ an das Programmiergerät übermittelt wird, wird seitens des Programmiergerätes anhand des empfangenen Identifikations-Signals IS erkannt, dass die Balise den Schlüssel, d.h. die Programmieranforderung, akzeptiert hat. Hierauf hin wählt das Programmiergerät die an die Balise zu übertragenden Daten, d.h. beispielsweise das zu programmierende Datentelegramm, anhand der empfangenen Balisenkennung aus und beginnt gemäß Figur 1 zu einem Zeitpunkt t₃ die Daten mittels eines durch eine Amplitudenmodulation der Trägerfrequenz gebildeten Daten-Signals DS über den Übertragungskänal K1 an die Balise zu übertragen.

Seitens der Balise werden die mittels des Daten-Signals DS empfangenen Daten in einer Speichereinrichtung abgelegt, d.h. beispielsweise in einen EPROM (Erasable Programmable Read Only Memory) geschrieben. Um seitens des Programmiergerätes eine Überprüfung zu ermöglichen, dass die Übertragung und Abspeicherung ordnungsgemäß erfolgt ist, beginnt die Balise sodann entsprechend der Darstellung in Figur 2 zu einem Zeitpunkt t₄ über den weiteren Übertragungskanal K2 ein weiteres Daten-Signal DS' an das Programmiergerät zu übertragen, welches die aus der Speichereinrichtung zurück gelesenen Daten enthält. Anhand eines Vergleichs der ausgewählten und gesendeten Daten sowie der von der Balise rückübertragenen Daten kann das Programmiergerät somit Fehler bei der Datenübertragung beziehungsweise beim Abspeichern der Daten in der Balise erkennen.

Nach Beendigung der Datenübertragung beziehungsweise Programmierung, d.h. nach dem Ausbleiben der Signale von dem Programmiergerät, schaltet sich die Balise selbständig in den Normalmodus zurück.

Das zuvor beschriebene Verfahren zum Übertragen von Daten von dem Programmiergerät an die Balise ist vorteilhaft, da es einen Verzicht auf ein über einen zusätzlichen Übertragungskanal von dem Programmiergerät an die Balise übertragenes Hilfssignal ermöglicht. Vorteilhafterweise werden hierbei darüber hinaus seitens der Balise sowie des Programmiergerätes Bauteile eingespart, wodurch sich der Aufbau dieser Komponenten vereinfacht und Kosten eingespart werden können. Darüber hinaus werden durch die Verwendung eines Hilfssignals verursachte Probleme, etwa in Form einer Abstandsabhängigkeit der Übertragung des Hilfssignals, vorteilhafterweise vermieden. So ermöglicht es das erfindungsgemäße Verfahren, den Abstand zwischen der zu programmierenden Balise und dem Programmiergerät deutlich, d.h. beispielsweise in der Größenordnung einiger Zentimeter, zu vergrößern, wodurch besonderen Gegebenheiten, wie beispielsweise der Notwendigkeit eines Sonnenschutzes für die Balise, Rechnung getragen werden kann. Hierdurch wird es somit unter bestimmten Einbaubedingungen insbesondere vermieden, dass zu ihrer Programmierung eine Demontage der Balise erforderlich ist.

Darüber hinaus wird dadurch, dass als Aktivierungs-Signal AS ein Signal verwendet wird, das im Falle eines Zugbeeinflussungssystems anderer Art das Aussenden eines Datentelegramms durch eine Balise des Zugbeeinflussungssystems anderer Art auslösen würde und bereits im Rahmen der ETCS-Spezifikation berücksichtigt ist, vorteilhafterweise die Definition beziehungsweise Verwendung einer zusätzlichen Signalform vermieden. Hierdurch werden Risiken, die bei einer Berücksichtigung einer solchen zusätzlichen Signalform im Hinblick auf die Sicherheit des Zugbeeinflussungssystems entstehen würden beziehungsweise könnten vorteilhafterweise vermieden.

Zusammenfassend ist das beschriebene Verfahren somit besonders leistungsfähig, flexibel einsetzbar sowie kostengünstig realisierbar, wobei es gleichzeitig hohen Sicherheitsanforderungen genügt.

## Patentansprüche

1. Verfahren zum Übertragen von Daten von einem Programmiergerät an eine Balise eines Zugbeeinflussungssystems, wobei
- die Balise mittels eines von dem Programmiergerät über einen Übertragungskanal an die Balise übertragenen Aktivierungs-Signals (AS) in Form eines im Falle eines Zugbeeinflussungssystems anderer Art das Aussenden eines Datentelegramms durch eine Balise des Zugbeeinflussungssystems anderer Art auslösenden Signals aktiviert wird,
- die aktivierte Balise mittels eines von dem Programmiergerät über den Übertragungskanal an die Balise übertragenen Programmier-Signals (PS) in einen Programmiermodus versetzt wird und
- die Daten mittels eines Daten-Signals (DS) von dem Programmiergerät über den Übertragungskanal an die Balise übertragen werden.

2. Verfahren nach Anspruch 1,
**dadurch gekennzeichnet, dass**
bei einer Balise in Form einer Eurobalise des europäischen Zugbeeinflussungssystems ETCS (European Train Control System) die Balise mittels eines Aktivierungs-Signals (AS) in Form eines im Falle eines nationalen Zugbeeinflussungssystems das Aussenden eines Datentelegramms durch eine Balise des nationalen Zugbeeinflussungssystems auslösenden Signals aktiviert wird.

3. Verfahren nach Anspruch 1 oder 2,
**dadurch gekennzeichnet, dass**
- von der Balise auf das erfolgreiche Versetzen in den Programmiermodus hin ein Identifikations-Signal (IS) mit einer Balisenkennung an das Programmiergerät übermittelt wird und
- die zu übertragenden Daten von dem Programmiergerät anhand der empfangenen Balisenkennung ausgewählt werden.

4. Verfahren nach Anspruch 3,
**dadurch gekennzeichnet, dass**
- die von der Balise mittels des Daten-Signals (DS) empfangenen Daten in einer Speicher-Einrichtung der Balise abgelegt werden und
- eine Rückübertragung der in der Speicher-Einrichtung abgelegten Daten mittels eines weiteren Daten-Signals (DS') an das Programmiergerät erfolgt.

5. Verfahren nach einem der vorangehenden Ansprüche
**dadurch gekennzeichnet, dass**
die Signale (AS, PS, DS, IS, DS') zwischen dem Programmiergerät und der Balise mittels induktiver Kopplung kontaktlos übertragen werden.

6. Verfahren nach einem der vorangehenden Ansprüche
**dadurch gekennzeichnet, dass**
die Balise die für ihren Betrieb erforderliche elektrische Leistung induktiv aus den von dem Programmiergerät empfangenen Signalen (AS, PS, DS) erzeugt.

7. Programmiergerät zum Übertragen von Daten an eine Balise eines Zugbeeinflussungssystems, wobei das Programmiergerätausgebildet ist
- zum Erzeugen eines Aktivierungs-Signals (AS) in Form eines im Falle eines Zugbeeinflussungssystems anderer Art das Aussenden eines Datentelegramms durch eine Balise des Zugbeeinflussungssystems anderer Art auslösenden Signals sowie zum Übertragen des Aktivierungs-Signals (AS) über einen Übertragungskanal an die Balise,
- zum Erzeugen eines Programmier-Signals (PS) sowie zum Übertragen des Programmier-Signals (PS) über den Übertragungskanal an die Balise zum Versetzen der aktivierten Balise in einen Programmiermodus und
- zum Erzeugen eines Daten-Signals (DS) aus den Daten sowie zum Übertragen der Daten mittels des Daten-Signals (DS) über den Übertragungskanal an die Balise.

8. Balise für ein Zugbeeinflussungssystem, wobei die Balise ausgebildet ist
- zum Empfangen eines Aktivierungs-Signals (AS) in Form eines im Falle eines Zugbeeinflussungssystems anderer Art das Aussenden eines Datentelegramms durch eine Balise des Zugbeeinflussungssystems anderer Art auslösenden Signals über einen Übertragungskanal von einem Programmiergerät,
- zum Empfangen eines Programmier-Signals (PS) über den Übertragungskanal von dem Programmiergerät sowie zum Versetzen der Balise in einen Programmiermodus auf den Empfang des Programmier-Signals (PS) hin und
- zum Empfangen der Daten mittels eines Daten-Signals (DS) über den Übertragungskanal von dem Programmiergerät.

9. Anordnung mit einem Programmiergerät nach Anspruch 7 und einer Balise nach Anspruch 8.

## Claims

1. Method for transmitting data from a programming appliance to a beacon in a train influencing system, wherein
- the beacon is activated by means of an activation signal (AS), which is transmitted to the beacon by the programming appliance via a transmission channel, in the form of a signal which, in the case of a train influencing system of a different type, initiates the sending of a data message by a beacon in the train influencing system of a different type,
- the activated beacon is put into a programming mode by means of a programming signal (PS) which is transmitted to the beacon by the programming appliance via the transmission channel, and
- the data are transmitted to the beacon by the programming appliance via the transmission channel by means of a data signal (DS).

2. Method according to Claim 1,
**characterized in that**
in the case of a beacon in the form of a Eurobalise in the European train influencing system ETCS (European Train Control System) the beacon is activated by means of an activation signal (AS) in the form of a signal which, in the case of a national train influencing system, initiates the sending of a data message by a beacon in the national train influencing system.

3. Method according to Claim 1 or 2,
**characterized in that**
- the beacon, upon being successfully put into the programming mode, transmits an identification signal (IS) with a beacon identifier to the programming appliance, and
- the data to be transmitted are selected by the programming appliance by using the received beacon identifier.

4. Method according to Claim 3,
**characterized in that**
- the data received by the beacon by means of the data signal (DS) are stored in a memory device in the beacon, and
- the data stored in the memory device are transmitted back to the programming appliance by means of a further data signal (DS').

5. Method according to one of the preceding claims,
**characterized in that**
the signals (AS, PS, DS, IS, DS') are transmitted between the programming appliance and the beacon contactlessly by means of inductive coupling.

6. Method according to one of the preceding claims,
**characterized in that**
the beacon generates the electrical power that is required for the operation thereof inductively from the signals (AS, PS, DS) received from the programming appliance.

7. Programming appliance for transmitting data to a beacon in a train influencing system, wherein the programming appliance is designed
- to generate an activation signal (AS) in the form of a signal which, in the case of a train influencing system of a different type, initiates the sending of a data message by a beacon in the train influencing system of a different type, and also to transmit the activation signal (AS) to the beacon via a transmission channel,
- to generate a programming signal (PS) and also to transmit the programming signal (PS) to the beacon via the transmission channel in order to put the activated beacon into a programming mode, and
- to generate a data signal (DS) from the data and also to transmit the data to the beacon via the transmission channel by means of the data signal (DS).

8. Beacon for a train influencing system, wherein the beacon is designed
- to receive an activation signal (AS) in the form of a signal which, in the case of a train influencing system of a different type, initiates the sending of a data message by a beacon in the train influencing system of a different type from a programming appliance via a transmission channel,
- to receive a programming signal (PS) from the programming appliance via the transmission channel and also to put the beacon into a programming mode upon reception of the programming signal (PS), and
- to receive the data from the programming appliance via the transmission channel by means of a data signal (DS).

9. Arrangement having a programming appliance according to Claim 7 and a beacon according to Claim 8.

## Revendications

1. Procédé de transmission de données d'un appareil de programmation à une balise d'un système d'arrêt automatique des trains, dans lequel
- on active la balise au moyen d'un signal ( AS ) d'activation transmis à la balise par l'appareil de programmation par l'intermédiaire d'un canal de transmission sous la forme d'un signal déclenchant, dans le cas d'un système d'arrêt automatique des trains d'un autre type, l'émission d'un télégramme de données par une balise du système d'arrêt automatique des trains d'un autre type,
- on met la balise activée dans un mode de programmation au moyen d'un signal ( PS ) de programmation transmis à la balise par l'appareil de programmation par l'intermédiaire du canal de transmission et
- on transmet les données au moyen d'un signal ( DS ) de données de l'appareil de programmation à la balise par l'intermédiaire du canal de transmission.

2. Procédé suivant la revendication 1,
**caractérisé en ce que**
pour une balise sous la forme d'une eurobalise du système ETCS européen d'arrêt automatique des trains ( European Train Control System ), on active la balise au moyen d'un signal ( AS ) d'activation sous la forme d'un signal déclenchant, dans le cas d'un système national d'arrêt automatique des trains, l'émission d'un télégramme de données par une balise du système national d'arrêt automatique des trains.

3. Procédé suivant la revendication 1 ou 2,
**caractérisé en ce que**
- on transmet de la balise à l'appareil de programmation un signal ( IS ) d'identification ayant une caractérisation de la balise après réussite de la mise dans le mode de programmation et
- les données à transmettre sont sélectionnées par l'appareil de programmation au moyen de la caractérisation de balise qui est reçue.

4. Procédé suivant la revendication 3,
**caractérisé en ce que**
- on mémorise, dans un dispositif de mémoire de la balise, les données reçues par la balise au moyen du signal ( DS ) de données et
- on effectue une retransmission à l'appareil de programmation des données mémorisées dans le dispositif de mémoire au moyen d'un autre signal ( DS' ) de données.

5. Procédé suivant l'une des revendications précédentes,
**caractérisé en ce que**
on transmet sans contact les signaux ( AS, PS, DS, IS, DS' ) entre l'appareil de programmation et la balise au moyen d'un couplage inductif.

6. Procédé suivant l'une des revendications précédentes,
**caractérisé en ce que**
la balise produit la puissance électrique nécessaire à son fonctionnement inductivement à partir des signaux ( AS, PS, DS ) reçus de l'appareil de programmation.

7. Appareil de programmation pour la transmission de données à une balise d'un système d'arrêt automatique des trains, dans lequel l'appareil de programmation est constitué
- pour la production d'un signal ( AS ) d'activation sous la forme d'un signal déclenchant, dans le cas d'un système d'arrêt automatique des trains d'un autre type, l'émission d'un télégramme de données par une balise du système d'arrêt automatique des trains d'un autre type, ainsi que, pour la transmission du signal ( AS ) d'activation à la balise par l'intermédiaire d'un canal de transmission,
- pour la production d'un signal ( PS ) de programmation, ainsi que pour la transmission du signal ( PS ) à la balise par l'intermédiaire du canal de transmission, pour mettre la balise activée dans un mode de programmation et
- pour la production d'un signal ( DS ) de données à partir des données, ainsi que pour la transmission des données au moyen du signal ( DS ) de données à la balise par l'intermédiaire du canal de transmission.

8. Balise pour un système d'arrêt automatique des trains, dans lequel la balise est constituée
- pour la réception par l'intermédiaire d'un canal de transmission d'un appareil de programmation, d'un signal ( AS ) d'activation sous la forme d'un signal déclenchant, dans le cas d'un système d'arrêt automatique des trains d'un autre type, l'émission d'un télégramme de données par une balise du système d'arrêt automatique des trains de l'autre type,
- pour la réception d'un signal ( PS ) de programmation en provenance de l'appareil de programmation par l'intermédiaire du canal de transmission ainsi que pour mettre la balise dans un mode de programmation jusqu'à la réception du signal ( PS ) de programmation, et
- pour la réception par l'appareil de programmation par l'intermédiaire du canal de transmission des données au moyen d'un signal ( DS ) de données.

9. Agencement comprenant un appareil de programmation suivant la revendication 7 et une balise suivant la revendication 8.
